# FASCICULE DE BREVET EUROPEEN

(11) **EP 0 089 288 B1**
(45) Date de publication et mention de la délivrance du brevet: **28.01.1987**
(21) Numéro de dépôt: 83400518.3
(22) Date de dépôt: 14.03.1983
(51) Int. Cl.: H05B 6/78

(54) **Dispositif de traitement par micro-ondes de produits en feuille**
Anlage zur Behandlung von blattförmigen Produkten mittels Mikrowellen
Device for heating sheet products by microwaves

(30) Priorité: 16.03.1982 FR 8204398
(43) Date de publication de la demande: 21.09.1983
(73) Titulaire: Etablissement Public dit: CENTRE NATIONAL DE LA RECHERCHE SCIENTIFIQUE (CNRS), 75007 Paris (FR)
(72) Inventeur: Berteaud, André-Jean, F-91210 Draveil (FR); Clement, René, F-91800 Brunoy (FR); Merlet, Claude, F-77106 Achères la Forêt (FR); Leclercq, Claude, F-91170 Viry Chatillon (FR)
(74) Mandataire: Martin, Jean-Jacques

## Description

La présente invention concerne un dispositif pour le traitement par micro-ondes de produits en feuille.

Elle concerne plus particulièrement le traitement thermique ou le séchage de produits en feuille mince en mouvement, notamment à grande vitesse et à grande largeur de feuille.

Une des applications préférentielles de l'invention est le séchage de l'encre d'imprimerie appliquée sur du papier en feuille défilant en continu, par exemple à la sortie d'une machine d'impression héliogravure.

Une autre application préférentielle de l'invention est le séchage du bois en feuille mince, par exemple du bois de placage.

Pour de telles applications, l'énergie destinée au traitement des produits en feuille doit être transmise très rapidement à ces produits et d'une façon homogène. L'exigence d'un transfert d'énergie rapide est essentiellement conditionnée par un problème d'encombrement. En effet, plus le transfert d'énergie est rapide et moins le dispositif de traitement est encombrant.

L'exigence d'un traitement homogène est essentielle pour l'obtention d'un produit en feuille de qualité constante sur toute la largeur à traiter.

Les procédés et dispositifs utilisés actuellement pour le traitement, en particulier pour le séchage, de produits en feuille font principalement appel à de l'air chaud ou à des rayonnements infrarouge. De tels procédés et dispositifs ont pour inconvénient d'être très coûteux en énergie et de conduire à un échauffement important du produit dans le cas du séchage.

Cet échauffement entraîne également une augmentation de la durée de traitement, puisqu'on est souvent obligé de refroidir le produit. D'autre part cet échauffement peut nuire à la qualité du produit traité.

En dehors des procédés et dispositifs utilisant de l'air chaud ou des rayonnements infrarouge, on connaît également une technique plus récente qui consiste dans l'application de micro-ondes pour le traitement de produits sensibles aux micro-ondes, c'est-à-dire de produits présentant une polarité diélectrique permanente.

De tels produits, lorsqu'ils sont soumis à l'action d'une énergie électromagnétique en micro-ondes, peuvent présenter un phénomène de relaxation si la gamme de de fréquences de l'onde est convenablement choisie. On rappelera à ce propos que le terme «micro-ondes» s'applique à des ondes électromagnétiques de fréquence comprise entre environ 0,1 GHz et 100 GHz.

La mise en oeuvre de ces phénomènes de relaxation diélectrique dans des produits polaires, c'est-à-dire eau, alcool, polymères etc. conduit à des transferts énergétiques à haut rendement, ne comportant pas nécessairement un échauffement important du produit dans le cas du séchage.

Il en résulte par conséquent, que, dans des matériaux diélectriques convenables, c'est-à-dire ceux qui contiennent des molécules polaires ou des chaînes macromoléculaires dissymétriques, l'application des micro-ondes pour réaliser un traitement thermique ou un séchage répond au double objectif d'une grande rapidité de transfert d'énergie et d'un fort rendement énergétique dans le produit.

L'application des micro-ondes est donc particulièrement recommandée pour le séchage d'encres à l'alcool ou d'encres à l'eau sur des feuilles de papier, par exemple à la sortie d'une machine d'impression héliogravure.

Les dispositifs de traitement aux micro-ondes se composent principalement d'un générateur de fréquences dans une bande de fréquences choisies, ainsi qu'un applicateur couplé au générateur et qui sert de guide aux micro-ondes produites par le générateur.

Le terme micro-ondes doit donc être compris, dans le sens où il est utilisé ici, comme s'appliquant à des micro-ondes guidées et non pas comme désignant une technique haute fréquence.

Le problème essentiel que l'on rencontre pour la mise en ceuvre des traitements aux micro-ondes est la réalisation d'un dispositif applicateur qui couple très efficacement le champ électrique de l'onde aux produits à traiter, et diverses solutions ont déjà été proposées à cet effet.

Les solutions proposées jusqu'à présent font appel le plus souvent au passage successif d'une onde progressive appliquée au moyen soit de guides repliés, soit de guides à fentes. Ces solutions connues permettent un traitement homogène sur toute la largeur de la feuille à traiter, mais elles conduisent malheureusement à un applicateur de micro-ondes encombrant, car le champ électrique de l'onde progressive possède une faible intensité.

Pour palier cet inconvénient et réduire l'encombrement de l'applicateur, on peut faire appel à un applicateur résonnant dont le champ électrique est nettement plus intense pour une même puissance micro-ondes injectée à l'entrée de l'applicateur. En effet, dans ce cas, le champ électrique est multiplié par la racine carrée de la surtension, la surtension étant définie comme le rapport entre l'énergie totale emmagasinée dans le résonna- teur et l'énergie dissipée par période (à un facteur de 2π près).

L'utilisation d'un applicateur résonnant permet d'obtenir un couplage avec le produit en feuille plus élevé que dans le cas où on utilise un applicateur non résonnant et, en outre, la même action sur le produit en feuille peut être obtenue avec un applicateur de faible encombrement.

Cependant, l'utilisation d'un applicateur résonnant unique présente un sérieux inconvénient en ce sens que le traitement n'est plus homogène sur toute la largeur du produit en feuille à traiter puisque le champ électrique présente des noeuds et des ventres d'intensité.

On évite les inconvénients précités par l'utilisation de plusieurs applicateurs résonnants en parallèle présentant entre eux un décalage de phase approprié.

Plus particulièrement, on fait défiler le produit à traiter successivement à travers un dispositif qui comprend au moins deux applicateurs micro-ondes allongés, du type résonnant, avec des noeuds et des ventres d'intensité le long de leur axe principal, et munis d'ouvertures de passage pour le défilement du produit à traiter, les applicateurs ayant leurs axes principaux parallèles entre eux et étant décalés transversalement à la direction de défilement des produits de la quantité où n représente le nombre total d'applicateurs et λg la longueur d'ondes des micro-ondes dans l'applicateur.

On a pu constater que le produit en feuille ayant traversé successivement les n applicateurs a subi un traitement assez homogène sur toute la largeur de la feuille traitée.

Bien qu'en fait l'homogénéité soit d'autant meilleure que n est grand, on a pu constater, en pratique, que l'utilisation de deux applicateurs en parallèle permettaient d'obtenir déjà un traitement relativement homogène.

Les applicateurs sont définis par une forme prismatique à section rectangulaire où a désigne la mesure du côté de la section du rectangle qui est perpendiculaire au champ électrique et b désigne la mesure du côté de la section du rectangle qui est parallèle au champ électrique, ladite forme prismatique étant délimitée à une extrémité par un court-circuit et à l'autre extrémité par une paroi conductrice à iris de couplage.

Un tel dispositif est en particulier décrit par le GB-A-650 337 et le FR-A-2 448 699.

Mais surtout, et de façon caractéristique de l'invention, on a pu constater, de façon tout à fait surprenante, que la mesure du côté b peut être en fait ajustée sur une valeur optimale supérieure à a/2 qui permet d'augmenter fortement l'efficacité de l'applicateur.

Ainsi, dans le cas où l'on utilise un applicateur à partir d'un guide d'ondes standard qui, pour l'Europe, correspond à une forme prismatique de section rectangulaire où a = 8,6 cm et b = 4,3 cm, on a pu constater que la valeur optimale de b était comprise entre 8 et 10 cm et qu'en particulier elle pouvait être égale à 9,1 cm.

Une telle constatation n'est nullement évidente, et même contraire aux préjugés de l'homme du métier qui cherche toujours à diminuer la valeur b du côté transversal pour tenter d'améliorer le couplage entre l'applicateur et le produit à traiter. En effet, l'augmentation de b entraîne une diminution du champ électrique, mais une amélioration du couplage entre le guide d'ondes et les générateurs et une augmentation du temps de séjour du produit en feuille dans le guide d'ondes.

Le guide d'ondes standard étant prévu pour fonctionner dans le mode TE,,, l'augmentation de la mesure d pour obtenir la valeur optimale précitée permet d'approcher les conditions de résonance du mode TEₒ₂.

Il peut être préférable, pour certaines applications, en particulier pour le séchage d'encre d'imprimerie de prévoir une soufflerie apte à diriger un jet d'air froid sur le produit en feuille après son séchage au travers des applicateurs. Ce jet d'air froid est destiné à balayer la substance, en particulier le solvant de l'encre qui a migré du produit en feuille sous l'action des micro-ondes.

D'autres caractéristiques et avantages de l'invention seront mieux compris à la lecture de la description détaillée qui suit et qui se réfère au dessin annexé, donné uniquement à titre illustratif, et sur lequel:
- La figure 1 est une vue en perspective d'un dispositif de traitement selon l'invention comportant deux applicateurs micro-ondes en parallèle; et
- la figure 2 est une vue schématique de côté du dispositif de la figure 1 incorporant une soufflerie à la sortie des applicateurs.

Le dispositif représenté sur la figure 1 comporte deux applicateurs micro-ondes parallèles 10 et 12 destinés au traitement d'un produit en feuille 14 qui défile en continu dans la direction de la flèche F. Les applicateurs 10 et 12 comportent un guide d'ondes standard, respectivement 16 et 18 alimenté chacun en mode fondamental par un générateur, respectivement 20 et 22, à 2,45 GHz délivrant 1 kW de puissance micro-ondes. Les guides d'ondes 16 et 18 sont des guides standards (standard européen) de section rectangulaire présentant un côté de mesure a = 8,6 cm et un côté de mesure d = 4,3 cm. Les côtés de mesure a sont perpendiculaires au plan de la feuille à traiter et les côtés d sont parallèles au plan de la feuille à traiter. Les guides d'ondes 16 et 18 sont couplés aus applicateurs 10 et 12 par une paroi conductrice, respectivement 24 et 26, munie d'un iris de couplage, respectivement 28 et 30. Les applicateurs 10 et 12 sont des boîtiers prismatiques de section rectangulaire, réalisés en une matière conductrice de l'électricité. Les deux côtés des applicateurs 10 et 12 qui sont situés perpendiculairement au plan du produit en feuille 14 sont munis d'ouvertures rectangulaires 32, 34, 36 et 38 situées à mi-hauteur des côtés correspondants des applicateurs. La mesure de ces côtés est égale à la mesure a précitée, c'est-à-dire à 8,6 cm dans le cas présent. La mesure des autres côtés de la section rectangulaire des applicateurs 10 et 12 est égale à b. Cette valeur b est une valeur optimale supérieure à a/2 et à la mesure d des guides d'ondes 16 et 18. Dans cet exemple particulier, la mesure b est comprise entre 8 et 10 cm de préférence égale à 9,1 mc.

Les applicateurs 10 et 12 sont délimités chacun, à leur extrémité opposée à la paroi 24 ou 26, par un court-circuit, respectivement 40 et 42, qui est constitué par une paroi rectangulaire, en matière conductrice, pouvant coulisser dans l'applicateur 10 ou l'applicateur 12 sous l'action d'une tige, respectivement 44 et 46.

Les positions respectives des iris 28 et 30 et des court-circuits 40 et 42 sont choisies de façon que la résonnance des guides soit obtenue et les applicateurs 10 et 12 sont décalés l'un par rapport à l'autre d'une quantité X,/4, transversalement à la direction du défilement.

A titre indicatif, on a obtenu de bons résultats avec des dimensions d'iris de 3,8 x 9,1 cm.

Le dispositif représenté sur les figures 1 et 2 est particulièrement applicable au séchage d'encre appliquée sur des produits en feuille à la sortie d'une machine d'impression. A la sortie du dispositif de l'invention, il est préférable d'adjoindre une soufflerie 48 apte à diriger de l'air froid sur le solvant de l'encre qui a migré de la feuille de papier sous l'action des micro-ondes. Comme représenté sur la figure 2, et dans le cas où la face imprimée est dirigée vers le bas, la feuille de papier 14 passe, à sa sortie des applicateurs 10 et 12, sur un rouleau 50 qui permet de la dévier vers le haut. Ceci facilite l'éjection du solvant sous l'action de la soufflerie 48.

Avec le dispositif tel que représenté sur les figures 1 et 2, qui délivre une puissance totale de 2 kW, et des applicateurs 10 et 12 qui ont une largeur b = 4,3 cm, on a pu obtenir des vitesses de séchage de 30 à 40 m par minute avec une encre à solvant alcool et de 20 m par minute avec une encre à l'eau, à condition d'appliquer une ventilation d'air à la sortie des deux applicateurs. Dans ce cas particulier, la largeur de la feuille 14 était voisine de 50 cm, mais il est bien entendu que le dispositif n'est pas limité à une largeur de traitement particulière. En optimisant la mesure b du côté transversal des applicateurs 10 et 12, et en particulier avec b = 9,1 cm, on a pu multiplier par un facteur de 2 la vitesse de séchage par rapport aux vitesses obtenues avec un guide standard, c'est-à-dire dans le cas où le côté transversal est égal à d (c'est-à-dire 4,3 cm pour le standard européen).

Il est bien entendu que l'invention n'est pas limitée au mode de réalisation particulièrement décrit et représenté et qu'on peut imaginer d'autres variantes de réalisation sans sortir du cadre de l'invention. Ainsi, on peut faire appel à des applicateurs dérivant de guides standards non européens, en particulier du standard américain de 3,4 x 7,2 cm.

D'autre part, l'application de l'invention au séchage des encres d'imprimerie à l'alcool ou à l'eau ne constitue qu'un exemple préférentiel d'application de l'invention, et on peut appliquer l'invention à d'autres traitements, en particulier à des traitements thermiques.

## Revendications

1. Dispositif de traitement par micro-ondes de produits en feuille, comprenant au moins deux applicateurs micro-ondes allongés du type résonnant, avec dex noeuds et des ventres d'intensité le long de leur axe principal, et munis d'ouvertures de passage pour le défilement du produit à traiter, les applicateurs ayant leurs axes principaux parallèles entre eux et étant décalés transversalement à la direction de défilement du produit d'une quantité où n représente le nombre total d'applicateurs et λg la longeur d'ondes des micro-ondes dans l'applicateur, les applicateurs étant définis par une forme prismatique à section rectangulaire où a désigne la mesure du côté de la section du rectangle qui est perpendiculaire au champ électrique et b la mesure du côté de la section du rectangle qui est parallèle au champ électrique, ladite forme prismatique étant délimitée à une extrémité par un court-circuit et à l'autre extrémité par une paroi conductrice à iris de couplage, caractérisé par le fait que la mesure du côté b est en fait ajustée sur une valeur optimale supérieure à 2.

2. Dispositif selon la revendication 1, caractérisé par le fait que la mesure du côté b est ajustée pour approcher les conditions de résonance du mode TEo₂.

3. Dispositif selon l'une des revendications 1 et 2, caractérisé par le fait que la section rectangulaire présente une mesure a de 8,6 cm et une mesure b comprise entre 8 et 10 cm, en particulier de 9,1 cm.

4. Dispositif selon l'une des revendications 1 à 3, caractérisé par le fait qu'il comporte une soufflerie apte à diriger un jet d'air froid sur le produit en feuille après son passage au travers des applicateurs.

## Claims

1. Device for treating sheet products by microwaves, comprising at least two elongate microwave applicators of the resonant type, with the nodes and antinodes of intensity the length of their principal axes, and provided with passage openings for conducting the product to be treated, the applicators having their principal axes parallel to each other and being spaced transversely in the direction of conduction of the product by an amount where n represents the total number of applicators and λg the wavelength of the microwaves in the applicator, the applicators being defined by a prismatic shape of rectangular section where a indicates the length of the side of the section of the rectangle which is perpendicular to the electrical field and b the length of the side of the rectangular section which is parallel to the electric field, said prismatic shape being limited at one end by a short circuit and at the other end by a conducting partition with a coupling iris, characterized by the fact that the length of the side b is in fact adjusted to an optimum value greater than a

2. Device according to the claim 1, characterized by the fact that the length of the side b is adjusted to approach the conditions of resonance of the mode TEₐ₂.

3. Device according to one of claims 1 and 2, characterized by the fact that the rectangular section has a length a of 8.6 cm and a length b contained between 8 and 10 cm, in particular of 9.1 cm.

4. Device according to one of claims 1 to 3, characterized by the fact that it comprises a bellows intended to direct a jet of cold air onto the sheet product after its passage across the applicators.

## Patentansprüche

1. Vorrichtung zur Mikrowellenbehandlung von folienförmigen Produkten mit mindestens zwei langgestreckten Mikrowellenerzeugern der Resonanzbauart mit Intensitätsknoten und -bäuchen entlang ihrer Hauptachse und Durchtrittsöffnungen für das zu behandelnde Produkt, deren Hauptachsen parallel zueinander angeordnet sind, und die gegeneinander quer zur Durchlaufrichtung des Produktes um den Betrag verschoben sind, wobei n die Gesamtzahl der Mikrowellenerzeuger und λg die Wellenlänge im Wellenerzeuger darstellen, der prismatische Gestalt mit rechteckigem Querschnitt hat, wobei a die Kantenlänge senkrecht zum elektrischen Feld und b die Kantenlänge parallel zum elektrischen Feld bezeichnen, und die genannte Gestalt an einem Ende ein Kurzschlussteil und am anderen Ende eine leitende Trennwand mit Koppelöffnung aufweist, dadurch gekennzeichnet, dass die Kantenlänge b einen a/2 übersteigenden optimalen Wert hat.

2. Vorrichtung nach Anspruch 1, dadurch gekennzeichnet, dass die Kantenlänge b auf einen die Resonanzbedingungen des TEₒ₂ Modus annähernden Wert eingestellt ist.

3. Vorrichtung nach einem der Ansprüche 1 und 2, dadurch gekennzeichnet, dass der rechteckige Querschnitt eine Kantenlänge a von 8,6 cm und eine Kantenlänge b zwischen 8 und 10 cm, insbesondere von 9,1 cm aufweist.

4. Vorrichtung nach einem der Ansprüche 1 bis 3, dadurch gekennzeichnet, dass sie mit einem Gebläse versehen ist, das einen kalten Luftstrom auf das folienförmige Produkt nach seinem Durchgang durch die Mikrowellenerzeuger bläst.
